# EUROPÄISCHE PATENTSCHRIFT

(11) **EP 0 133 425 B1**
(45) Veröffentlichungstag und Bekanntmachung des Hinweises auf die Patenterteilung: **29.11.1989**
(21) Anmeldenummer: 84890136.9
(22) Anmeldetag: 19.07.1984
(51) Int. Cl.: E04C 5/00

(54) **Anschlussbewehrung für Stahlbetonkonstruktionen**
Connecting reinforcement for reinforced concrete constructions
Armature de liaison pour constructions de béton armé

(30) Priorität: 22.07.1983 AT 2686/83
(43) Veröffentlichungstag der Anmeldung: 20.02.1985
(73) Patentinhaber: BEST - Baueisen- und Stahl-Bearbeitungsgesellschaft m.b.H., A-4053 Haid Oberösterreich (AT)
(72) Erfinder: Oroschakoff, Georgi, Dipl.-Ing., A-1190 Wien XIX (AT)
(74) Vertreter: Krause, Ernst, Dipl.-Ing.

(56) Entgegenhaltungen:
- AT-B- 346 046
- DE-U- 8 233 015

## Beschreibung

Die Erfindung bezieht sich auf ein Steckerbewehrungselement aus einer Stabschar oder Baustahlmatte und mindestens zwei in Winkelform gebogenen Stäben als Anschlußbewehrung für die Hauptbewehrung einer Stahlbetonkonstruktion, wobei ein Schenkel der Stäbe an der dazu parallel verlaufenden Hauptbewehrung abstützbar ist.

Um das Verlegen von Bewehrungen zu beschleunigen hat man in den letzten 15 Jahren eine Reihe von Entwicklungsarbeiten durchgeführt. Es wurden Bügelmatten, z. B. aus der AT-PS-346 046 bekannte Stabscharen, Stabscharen und Matten mit Abstandhaltern, Distanzhalter in Schlangen-oder anderen Formen, Schubleitern u. dgl. entwikkelt, um nur einige zu nennen.

Nach wie vor ist aber das Verlegen der Anschlußeisen für aufgehende Bauteile, wie z. B. das Verlegen und Befestigen der Stecker für aufgehende Wände, ungelöst.

In der derzeitigen Praxis finden zweierlei Verlegearbeiten Anwendung:
1. Man befestigt die Stecker einmal an der unten liegenden Bewehrung und dann, mit Hilfe von zusätzlichen Montagestäben, auch an der obenliegenden Bewehrung, um den Stab bzw. Stecker mindestens an zwei Punkten halten zu können. Die Nachteile dabei sind:
   a) der hohe Arbeitsaufwand, weil:
      -die verhältnismäßig dünnen Stäbe einzeln befestigt und darüberhinaus mit kunstvollen Maßnahmen und mit Hilfe von zusätzlichen Montagestäben in die richtige Position gebracht werden müssen und
      - das eine Ende der Stäbe unter 90° gebogen werden muß, um den Stecker an die untenliegende Bewehrung anbinden zu können;
   b) der Stahlmehrverbrauch, welcher dadurch entsteht, daß:
      - die Stecker über die notwendigen Verankerungslängen einmal bis zu der unten liegenden Bewehrung geführt und dann abgebogen werden müssen, um jeden Stab mindestens zweimal anbinden zu können,
      -zusätzliche Verbindungs- bzw. Montagestäbe im Bereich der obenliegenden Bewehrung benötigt werden, um die einzelnen Stecker in ihrer richtigen Position befestigen zu können;
   c) die nach dem Betonieren sich ergebende Ungenauigkeit, welche, trotz genauer Verlegung der Stecker oft nicht zu vermeiden ist, weil während des Betonierens mehrere Stecker durch den Druck des frischen Betons verschoben werden können. Es müssen in einem solchen Fall die weggeschobenen Stäbe mühselig zurückgekröpft werden, wobei oft auch Beton gestemmt werden muß, um den Stecker in die richtige Position zu bringen.
2. Man bringt die Stecker in den noch frischen Beton ein, z. B. durch Einstecken. Auch diese Art des Verlegens ist nachteilig, da
   a) der Verbund zwischen Stecker und Beton nicht einwandfrei ist, weil die Stecker zu einem Zeitpunkt in den Beton gelangen, zu dem der Abbindeprozeß des Betons begonnen hat;
   b) Ungenauigkeiten auftreten, welche dadurch bedingt sind, daß
      - einerseits auf dem frischen Beton aufgehende Wände noch nicht aufgerissen sind, anderseits
      - die Stecker beim Einführen häufig an die obenliegende Bewehrung anstoßen und man dann gezwungen ist, dieser Bewehrung auszuweichen.

Die Erfindung stellt sich die Aufgabe, den vorgenannten Mehrverbrauch an Stahl zu ersparen, den nötigen Arbeitsaufwand zu vermindern und ein exaktes Verlegen der Anschlußbewehrung zu ermöglichen, ohne Gefahr einer Verschiebung während des Betonierens.

- Es soll erfindungsgemäß ein Steckerbewehrungselement vorgesehen werden, welches es ermöglicht, nach Verlegen der obenliegenden Hauptbewehrung erstens keine Einzelstäbe, sondern eine Mehrzahl von in Elemente (Stabscharen oder Spezialmatten) zusammengefaßte Stäbe zu verlegen, zweitens die so verlegten Elemente sicher mit der obenliegenden Bewehrung zu verbinden und drittens es zu ermöglichen den von der Wandstärke vorgegebenen Abstand zwischen zwei Reihen von Steckern genauestens, ohne Einmessen durch den vorgesehenen Anschlag, einhalten zu können.

Erfindungsgemäß erfolgt die Lösung dieser Aufgabe dadurch, daß die in Winkelform gebogenen Stäbe mit ihrem anderen Schenkel an der Stabschar oder der Baustahlmatte parallel zueinander angeordnet sind und daß die parallel zu dem letztgenannten Schenkel verlaufenden Stäbe der Stabschar oder der Matte über die Ecke des in Winkelform gebogenen Stabes frei hinausragen.

Eine bevorzugte Ausführungsform besteht dabei darin, daß zwei Winkelstäbe durch einen Querstab verbunden sind bzw. daß zwei Winkelstäbe Teile eines einstückig ausgebildeten Bügels bilden. Hiedurch wird die Anschlagfunktion auf einfache Weise verwirklicht.

Weitere Einzelheiten und Vorteile der Erfindung ergeben sich aus der Beschreibung von beispielhaften Ausführungsformen des Erfindungsgegenstandes an Hand der Zeichnungen; es zeigen:
Fig. 1 eine Frontansicht eines erfindungsgemäß ausgebildeten Steckerbewehrungselementes,
Fig. 2 die zugehörige Stirnansicht, in Richtung des Pfeiles Pf. 1,
Fig. 3 in schaubildlicher Darstellung das Element gemäß Fig. 1,
die Fig. 4 und 5 in schaubildlicher Darstellung je eine gegenüber Fig. 3 abgeänderte Ausführungsform,
Fig. 6 zwei nebeneinander zu verlegende, erfindungsgemäß ausgebildete Steckerbewehrungselemente und
Fig. 7 einen schematischen Schnitt durch eine Fundamentplatte mit aufgehender Betonwand und Steckerelementen gemäß der Erfindung. '

In der Zeichnung ist mit 1 eine Stabschar bezeichnet, bei der die zueinander parallel verlaufenden Stäbe 1' durch Haltestäbe 2 zusammengefaßt und verbunden sind. Gemäß den Fig. 1 bis 3 ist an der Stabschar 1 ein U-förmig in Rechteckform gebogener und an beiden freien Enden um 90° aus seiner Ebene abgekanteter Bewehrungsstab 3 angeordnet. Die Stabschar 1 mit dem, wie vorstehend beschrieben, ausgebildeten Bewehrungsstab 3 bildet ein Steckerbewehrungselement, das als Ganzes mit E1 bezeichnet ist und als Anschlußbewehrung an ein beliebiges Bewehrungsnetz verwendet werden kann.

Wie aus Fig. 2 hervorgeht, bestimmt die Länge Y1 des Schenkels 4" zweckmäßig den Abstand zwischen zwei Reihen von Steckerbewehrungselementen E1, da dann die Stäbe 1' des (nicht dargestellten) benachbarten Steckerbewehrungselementes an den Mittelteil 11 des bügelförmigen Bewehrungsstabes 3 als Anschlag anliegen. Die Länge Y1 des Schenkels 4" muß jeweils der vorgeschriebenen oder benötigten Wandstärke entsprechen.

In Fig. 4 ist ein Steckerbewehrungselement E2 gezeigt, das sich von dem Element E1 der Fig. 1 bis 3 dadurch unterscheidet, daß der Mittelteil 11 des bügelförmigen Stabes 3 weggelassen ist, so daß zwei Stäbe 4 verbleiben, die in Winkelform gebogen sind. Die Schenkeln dieser Stäbe 4 sind mit 4' und 4" bezeichnet und entsprechen den gleichbezeichneten Schenkeln des bügelförmigen Stabes 3. Die Schenkel 4' sind dabei an den Stäben 1' angeschweißt. Diese Ausführungsmöglichkeit ist zeitsparend vom Biegen her, bietet aber keinen Anschlag für ein zweites Steckerbewehrungselement, wenn zwei parallel verlaufende Steckerbewehrungselemente zu verlegen sind.

Gemäß Fig. 5 ist ein Bewehrungselement E3 analog den vorhergehend beschriebenen Elementen, aus Stäben 1' gebildet, die durch Haltestäbe 2 biegesteif, d. h. formstabil, zu einem Element verbunden sind. Zur Befestigung des Bewehrungselementes E3 an jedem beliebigen Bewehrungsnetz sind Winkelstäbe 4 vorgesehen. Mindestens zwei dieser in Winkelform gebogenen Stäbe 4 sind mit ihren kürzeren Schenkeln 4', vorzugsweise durch Schweißen, mit zwei Stäben 1' der Stabschar 1 verbunden. Zwei Winkelstäbe 4 sind durch einen geraden Stab 5 verbunden, u. zw. so, daß der Stab 5 parallel zur Ebene der Stabschar 1 verläuft und den gewünschten Abstand Y1 von der Stabscharebene aufweist, um als Anschlag für eine weitere Stabschar zu dienen, die parallel zur ersten Stabscharebene verläuft.

In Fig. 6 sind zwei solche Steckerbewehrungselemente E3 und E3.1, in der Stirnansicht in Richtung der Pfeile Pf2 der Fig. 5, dargestellt, wobei das zweite Steckerbewehrungselement E3.1 mit dem Bewehrungselement E3 identisch gleich oder aber, betreffend Stabdurchmesser, auch unterschiedlich sein kann. Beim Einbau wird wie folgt vorgegangen:

Zunächst ist das Steckerbewehrungselement E3 in der Weise zu verlegen, daß der waagrechte Schenkel 4" des Winkelstabes 4 auf der obenliegenden Bewehrung 8, 9 einer Platte aufliegt. Der Stab 4 ist dann mit der obenliegenden Bewehrung 8, 9, vorzugsweise durch Binden mit Draht zu verbinden. Hernach kann das Steckerbewehrungselement E3.1 montiert werden, u. zw. so, daß einerseits wiederum der waagrechte Schenkel 4" des Winkelstabes auf die obenliegende Bewehrung 8, 9 aufliegt, anderseits aber das Element E3.1 in Richtung der Pfeile Pf3 soweit geschoben wird, bis der senkrechte Schenkel 4' des Winkelstabes 4 an den Stab 5 des bereits verlegten Elementes E3 anstößt. Dadurch kann der vorgeschriebene Abstand zwischen den beiden Stekkerreihen E3 und E3.1 ohne zusätzliches Messen genauestens eingehalten werden.

Fig. 7 zeigt im Schnitt eine Fundamentplatte mit aufgehender (vertikaler) Betonwand bei diesem Einbau. Die unten liegende Plattenbewehrung besteht aus den Stäben 6 und 7, die oben liegende Bewehrung aus den Stäben 8 und 9. Die Steckerbewehrungselemente E3 und E3.1 werden zunächst in Richtung des Pfeiles Pf4 soweit nach unten eingeschoben, bis die Stäbe 2 und 5 an den Stäben 9 anstoßen. Dann wird das Element E3.1 in Richtung des Pfeiles Pf5 so weit geschoben, bis seine Stäbe 1' auf Stab 5 des Elementes E3 sto- ßen. Daraufhin werden die Stäbe 2 und 5 mit Draht an die Stäbe 9 gebunden. Ein Zusatzstab 10 kann dann parallel zu den Stäben 8 eingefügt werden.

Wiewohl an Stabscharen 1 als Beispiel beschrieben, kann die Erfindung sinngemäß auch an Baustahlmatten angewendet werden.

Im Rahmen der Erfindung sind weitere Ausgestaltungen der Anschlußbewehrung möglich. So können z. B. bei den Ausbildungen nach den Fig. 4-7 auch mehr als zwei Winkelstäbe 4 vorgesehen werden. Der Winkel, den die Schenkel 4" zur Ebene der Stabscharen 1 oder der Baustahlmatte einschließt, kann auch ein anderer als ein rechter Winkel sein.

## Patentansprüche

1. Steckerbewehrungselement aus einer Stabschar (1) oder Baustahlmatte und mindestens zwei in Winkelform gebogenen Stäben (3 oder 4) als Anschlußbewehrung (E1, E2, E3, E3.1) für die Hauptbewehrung (9) einer Stahlbetonkonstruktion, wobei ein Schenkel (4") der Stäbe (3 bzw. 4) an der dazu parallel verlaufenden Hauptbewehrung (8, 9) abstützbar ist, dadurch gekennzeichnet, daß die in Winkelform gebogenen Stäbe (3, 4) mit ihrem anderen Schenkel (4') an der Stabschar (1) oder der Baustahlmatte parallel zueinander angeordnet sind und daß die parallel zu dem letztgenannten Schenkel (4') verlaufenden Stäbe (1') der Stabschar (1) oder der Baustahlmatte über die Ecke des in Winkelform gebogenen Stabes (3, 4) frei hinausragen.

2. Steckerbewehrungselement nach Anspruch 1, dadurch gekennzeichnet, daß zwei Winkelstäbe (4) durch einen Querstab (5) miteinander verbunden sind bzw. daß zwei Winkelstäbe (3) Teile eines einstückig ausgebildeten Bügels bilden.

## Claims

1. Plug-in reinforcing element comprising an array of bars (1) or a welded wire mesh and at least two bars (3 or 4) bent in the form of an angle as connecting reinforcement (E1, E2, E3, E3.1) for the main reinforcement (9) of a reinforced- concrete structure, one member (4") of the bars (3 or 4) being adapted to bear against the main reinforcement (8, 9) running parallel thereto, characterized in that the bars (3, 4) bent in the form of an angle are arranged parallel to one another with their other member (4') on the array of bars (1) or the welded wire mesh, and in that the bars (1') of the array of bars (1) or of the welded wire mesh running parallel to the last-mentioned member (4') protrude freely beyond the corner of the bar (3, 4) bent in the form of an angle.

2. Plug-in reinforcing element according to Claim 1, characterized in that two angle bars (4) are interconnected by a transverse bar (5) or in that two angle bars (3) form parts of an integrally designed link.

## Revendications

1. Elément d'armature de raccordement, comprenant un ensemble de barres (1) ou un treillis métallique et au moins deux barres (3 ou 4) cintrées de façon à former un angle et constituant armature de liaison (E1, E2, E3, E3.1) pour l'armature principale (9) d'une construction en béton armé, dans lequel une aile (4") des barres (3 respectivement 4) est destinée à venir prendre appui contre l'armature principale (8, 9) s'étendant parallèlement, caractérisé en ce que les barres (3, 4) cintrées pour former un angle, sont disposées parallèlement à l'ensemble des barres (1) ou au treillis métallique par leurs autres ailes (4'), et en ce que les barres (1') de l'ensemble des barres (1) ou du treillis métallique s'étendant parallèlement à la dernière aile (4') citée, font saillie librement au-delà de l'angle de. ta barre (3, 4) cintrée pour former un angle.

2. Elément d'armature de raccordement selon la revendication 1, caractérisé en ce que deux barres (4) formant un angle, sont reliées par une traverse (5), de telle sorte que deux pièces (3), formant un angle constituent un étrier unique.
